# EUROPÄISCHE PATENTSCHRIFT

(11) **EP 0 668 633 B1**
(45) Veröffentlichungstag und Bekanntmachung des Hinweises auf die Patenterteilung: **20.10.1999**
(21) Anmeldenummer: 95101649.2
(22) Anmeldetag: 07.02.1995
(51) Int. Cl.: H01R 23/00, H01R 9/07

(54) **Flachleitungsverbindereinheit**
Connector device for a flat cable
Unité de connexion pour câble plat

(30) Priorität: 17.02.1994 DE 9402621 U
(43) Veröffentlichungstag der Anmeldung: 23.08.1995
(73) Patentinhaber: SIEMENS AKTIENGESELLSCHAFT, 80333 München (DE)
(72) Erfinder: St. Martin, John, B-8400 Oostende (BE)

(56) Entgegenhaltungen:
- DE-A- 3 543 257
- FR-A- 2 312 125
- US-A- 3 270 122
- US-A- 4 082 396
- US-A- 4 359 257
- US-A- 4 753 608

## Beschreibung

Die Erfindung betrifft eine Flachleitungsverbindereinheit mit mehreren gleichen Flachleitungsverbindern, die jeweils aus einem Unterteil und einem damit verbindbaren Oberteil zur Einklemmung einer Flachleitung bestehen und an zwei einander gegenüberliegenden Langsseiten zum Austritt der Flachleitung offen sind.

Für platzsparende und feste Verbindungen zwischen Leiterplatten und Flachleitungen oder Bandkabeln werden z.B. in Schneidklemm-Technik ausgebildete Verbinder eingesetzt, die aus einem Unterteil und einem damit verbindbaren Oberteil bestehen, wobei die Flachleitung dazwischen eingeklemmt wird. Hierbei ist das Unterteil als Kontaktträgerkörper mit z.B. zweireihigen Schneid-Klemmkontakten und Preßzapfen versehen, welche zur Zugentlastung der Flachleitung dienen und in ihrer Höhe über die Schneidklemmen hinausragen. Das Oberteil ist dann z.B. als scharnierartig am Unterteil befestigbare Preßplatte ausgebildet, welche die Flachleitung bzw. deren isolierte Leiter in die Schneid-Klemmkontakte drückt. Die Befestigung des Verbinders an einer Leiterplatte erfolgt dann über an der Außenseite des Kontaktträgerkörpers abragende, gerade oder abgewinkelte Anschluß-Lötstifte.

Derartige Verbinder werden im allgemeinen in einer größeren Anzahl in Kunststoff-Stangen oder Kunststoff-Blistern verpackt, so daß sie eine Einheit für Transport-, Verkaufs- und/oder Verpackungszwecke dienen.

Der Erfindung liegt die Aufgabe zugrunde, eine Flachleitungsverbindereinheit mit einer kostengünstigeren und umweltfreundlicheren Verpackung zu schaffen.
Diese Aufgabe wird bei einer Flachleitungsverbindereinheit der eingangs genannten Art gemäß der Erfindung dadurch gelöst, daß zur Bildung der Einheit zwischen dem Unterteil und dem Oberteil der längsseitig aneinandergereihten Flachleitungsverbinder ein Streifen aus Papier eingeklemmt ist, dessen an beiden Enden der so gebildeten Stange herausragende Enden zu einer dem eingeklemmten Streifen gegenüberliegenden Außenseite der Stange hin umgefaltet und lösbar miteinander verbunden sind.

Bei einer derartigen Flachleitungsverbindereinheit wird eine größere Anzahl von Flachleitungsverbindern, z.B. 25 Stück, in einfacher Weise zu einer Einheit zusammengefügt, wobei der Papierstreifen, der die längsseitig mit den fluchtenden seitlichen Öffnungen aneinandergereihten Flachleitungsverbinder durchläuft, mit diesen Flachleitungsverbindern eine Stange bildet und eine kostengünstige und umweltfreundliche Verpakkung darstellt. Die auf diese Weise gebildete Einheit ist somit für Transport-, Verkaufs- und/oder Verpackungszwecke bis zum Aufbrauch der einzelnen Flachleitungsverbinder leicht handhabbar, wobei selbst nach dem Aufbrauch nur eines Teiles von Flachleitungsverbindern der Einheit etwaige, zunächst noch nicht verwendete und erst später zum Einsatz kommende restliche Flachleitungsverbinder immer noch durch den Papierstreifen zusammengehalten sind und nicht als einzelne Teile verloren gehen können.

Besonders vorteilhaft ist es, wenn die Streifenenden zu einer mit Anschlußstiften ausgebildeten Außenseite der Stange hin umgefaltet sind und in miteinander verbundenem Zustand die Anschlußstifte abdecken. Auf diese Weise dient der Papierstreifen gleichzeitig zur Zusammenfassung mehrerer Flachleitungsverbinder zu einer Einheit, der Verpackung dieser Flachleitungsverbinder und dem Schutz der nach außen abragenden Anschlußstifte gegen Beschädigung.

Weitere vorteilhafte Ausgestaltungen des Gegenstandes des Anspruchs 1 sind in den übrigen Unteransprüchen angegeben.

Die Erfindung ist im folgenden anhand eines in der Zeichnung dargestellten Ausführungsbeispieles einer Flachleitungsverbindereinheit näher erläutert. Es zeigen
Fig. 1 die Flachleitungsverbindereinheit in perspektivischer Darstellung,
Fig. 2 einen Papierstreifen zur Bildung der Flachleitungsverbindereinheit,
Fig. 3 einen in Seitenansicht dargestellten, aus einem Unterteil und einem aufgeklappt dargestellten Oberteil bestehenden einzelnen Flachleitungsverbinder und
Fig. 4 den Flachleitungsverbinder nach Fig. 3 in Vorraststellung von Unter- und Oberteil mit eingeklemmtem Papierstreifen.

Die Flachleitungsverbindereinheit 1 in Fig. 1 umfaßt mehrere gleiche Flachleitungsverbinder 2, z.B. 14 Stück. Die einzelnen Flachleitungsverbinder 2 sind -wie Fig. 3 zeigt - jeweils von einem Unterteil 3 und einem damit verbindbaren Oberteil 4 gebildet. Beide Teile bestehen aus Isoliermaterial, z.B. aus thermoplastischem Kunststoff. Das Unterteil 3 dient der Verbindung einer Flachleitung 5 z.B. mit einer Leiterplatte und ist als Kontaktträger, z.B. als zweireihiger Leistenkörper einer Feder- oder Stiftleiste, ausgebildet. Hierzu ist das Unterteil 3 an seiner dem Oberteil 4 zugekehrten Innenfläche mit z.B. zweireihig angeordneten Schneid-Klemmkontakten 6 versehen, die an der Außenseite des Unterteiles mit geraden oder abgewinkelten und in Leiterplattenbohrungen einlötbaren Anschlußstiften 7 vorstehen. Außerdem ist das Unterteil 3 an seiner Innenfläche mit entlang den beiden Längsseiten verlaufenden Preßzapfen 8 versehen, die in ihrer Höhe die Schneid-Klemmkontakte 6 überragen, beim Festklemmen der Flachleitung 5 die Isolation zwischen einzelnen Leitern durchdringen und dann in Löcher 9 des Oberteiles 4 eindringen. Das Oberteil 4 dient als Preßplatte beim Festklemmen der Flachleitung 5 in dem Verbinder. Oberteil und Unterteil sind miteinander verbunden, indem das Oberteil 4 beidseitig scharnierartig aufklappbar an dem Unterteil 3 gehalten ist. Hierzu sind das Oberteil und das Unterteil stirnseitig mit Scharnierlagern 10 bzw.ll versehen, die ineinandergreifen und so ausgebildet sind, daß das Oberteil 4 in einer Vorraststellung (Fig.3) an dem Unterteil 3 vormontierbar und aufklappbar und in eine Zwischenstellung (Fig.4) drückbar sowie in eine nicht dargestellte Endstellung mit festgeklemmter Flachleitung preßbar ist. Der Abstand der Scharnierlager 10 des Oberteiles 4 und der Scharnierlager 11 des Unterteiles 3 voneinander ist etwas größer als die Breite der Flachleitung 5, wahrend die Höhe zumindest der Scharnierlager 11 des Unterteiles 3 größer gewählt ist als die Höhe der Preßzapfen 8, so daß zwischen den Scharnierlagern 11 des Unterteiles 3 ein ausreichendes Aufnahmebett für die Flachleitung 5 gebildet ist. Bei in Vorraststellung gemäß Fig. 3 aufgeklapptem Oberteil 4 ist die Zuführungsrichtung der Flachleitung 5 beliebig, so daß die Flachleitung sowohl in Leitungslangsrichtung als auch quer dazu und somit auch noch bei nachträglicher Konfektionierung durch seitliches Einführen in den Flachleitungsverbinder 2 eingefügt werden kann. Das Einschieben der Flachleitung 5 ist dabei unproblematisch durchführbar, da die Flachleitung aufgrund der die oberen Spitzen der Schneid-Klemmkontakte 6 überragenden Preßzapfen 8 die Schneidklemmen nicht berührt. Zur Einführung der Flachleitung 5 in Leitungslangsrichtung und zum Austritt der Flachleitung ist der Flachleitungsverbinder 2 an zwei einander gegenüberliegenden Längsseiten, wie sich aus den Fig. 3 und 4 ergibt, seitlich offen.

Zur Herstellung der Flachleitungsverbindereinheit 1 in Fig. 1 sind die die Einheit bildenden einzelnen Flachleitungsverbinder 2 schon bei dem maschinell durchführbaren Verbindungsvorgang zwischen Ober- und Unterteil längsseitig aneinandergereiht, so daß die seitlichen Öffnungen der einzelnen, in einer Reihe liegenden Flachleitungsverbinder 2 etwa zueinander fluchten. In die z.B. wie in Fig.3 geöffneten Verbinder, d.h. genauer in das zwischen den Scharnierlagern 11 des Unterteiles 3 gebildete Aufnahmebett wird nun anstelle einer Flachleitung 5 ein Streifen 12 seitlich, also quer zu seiner Längsrichtung bzw. bei geschlossenen Verbindern in Streifenlängsrichtung in die Verbinderreihe eingelegt. Die Breite des vorzugsweise aus einem steifen, dicken Papier (Karton) bestehenden Streifens 12 ist zweckmäßigerweise etwa gleich der Breite der Flachleitung 5. Bei geschlossenen Verbindern, also wenn das in Fig. 3 aufgeklappte Oberteil 4 zugeklappt ist und sein anderes Scharnierlager 10 in das zweite Scharnierlager 11 des Unterteiles 3 eingreift, wird das Oberteil 4 soweit gegen das Unterteil 3 gedrückt, daß der in das Aufnahmebett des Unterteiles eingelegte Streifen 12 zwischen den Preßzapfen 8 und der Innenfläche des Oberteiles 4 eingeklemmt ist. Der Streifen 12 ist zweckmäßigerweise etwas länger als die doppelte Länge der Flachleitungsverbindereinheit 1 bzw. der von den einzelnen Flachleitungsverbindern 2 gebildeten Stange 18 gewählt und ragt an beiden Enden der auf die beschriebene Weise gebildeten Stange 18 heraus. In einem durch die Anzahl der aneinandergereihten Flachleitungsverbinder 2 bestimmten Abstand ist der Streifen 12 mit jeweils zwei parallelen Querrillen 13,14 versehen, die voneinander in Abhängigkeit von der Höhe der Anschlußstifte 7 beabstandet sind und der Erleichterung der nachfolgenden Faltung des Streifens 12 dienen. Die aus der Stange 18 der Flachleitungsverbinder 2 herausragenden Streifenenden 15,16 sind nun zu der dem eingeklemmten Streifen gegenüberliegenden Außenseite 19 der Stange, an der die Anschlußstifte 7 abragen, hin umgefaltet und dann - wie Fig. 1 zeigt - lösbar miteinander verbunden. Aufgrund der gewählten, oben erwähnten Streifenlänge sind die Anschlußstifte 7 dann durch die Streifenenden 15,16 über die gesamte Länge der Stange 18 gegen Beschädigung geschützt abgedeckt. Zur Verbindung der umgefalteten Streifenenden 15,16 miteinander wird zweckmäßigerweise ein selbstklebendes Bezeichnungsschild 17 verwendet, auf dem z.B. die Produktbezeichnung, eine Sachnummer und/oder die Anzahl der zu der Einheit zusammengefaßten Flachleitungsverbinder 2 angegeben sind. Im verbundenen Zustand der Streifenenden 15,16 ist die Einheit vollständig hergestellt, bei gleichzeitigem Schutz der Anschlußstifte kostengünstig und umweltfreundlich verpackt und somit auch für Transport- und Verkaufszwecke in vorteilhafter Weise handhabbar.

### Bezugszeichenliste

- 1: Flachleitungsverbindereinheit
- 2: Flachleitungsverbinder
- 3: Unterteil
- 4: Oberteil
- 5: Flachleitung
- 6: Schneid-Klemmkontakte
- 7: Anschlußstifte
- 8: Preßzapfen
- 9: Löcher
- 10,11: Scharnierlager
- 12: Papierstreifen
- 13,14: Querrillen
- 15,15: Streifenenden
- 17: Bezeichnungsschild
- 18: Stange
- 19: Außenseite

## Patentansprüche

1. Flachleitungsverbindereinheit (1) mit mehreren gleichen Flachleitungsverbindern (2), die jeweils aus einem Unterteil (3) und einem damit verbindbaren Oberteil (4) zur Einklemmung einer Flachleitung (5) bestehen und an zwei einander gegenüberliegenden Längsseiten zum Austritt der Flachleitung (5) offen sind, **dadurch gekennzeichnet**, daß zur Bildung der Einheit zwischen dem Unterteil (3) und dem Oberteil (4) der längsseitig aneinandergereihten Flachleitungsverbinder (2) ein Streifen (12) aus Papier eingeklemmt ist, dessen an beiden Enden der so gebildeten Stange (18) herausragende Enden (15,16) zu einer dem eingeklemmten Streifen (12) gegenüberliegenden Außenseite (19) der Stange (18) hin umgefaltet und lösbar miteinander verbunden sind.

2. Flachleitungsverbindereinheit nach Anspruch 1,
**dadurch gekennzeichnet**, daß der Streifen (12) aus einem steifen, dicken Papier oder Karton besteht.

3. Flachleitungsverbindereinheit nach Anspruch 1 oder 2, **dadurch gekennzeichnet**, daß die Streifenenden (15,16) durch ein selbstklebendes Bezeichnungsschild (17) aus Papier miteinander verbunden sind.

4. Flachleitungsverbindereinheit nach einem der Ansprüche 1 bis 3, **dadurch gekennzeichnet**, daß die Breite des Streifens (12) etwa gleich der Breite der Flachleitung (5) ist.

5. Flachleitungsverbindereinheit nach einem der vorhergehenden Ansprüche, **dadurch gekennzeichnet**, daß die Streifenenden (15,16) zu einer mit Anschlußstiften (7) ausgebildeten Außenseite (19) der Stange (18) hin umgefaltet sind und in miteinander verbundenem Zustand die Anschlußstifte (7) abdecken.

6. Flachleitungsverbindereinheit nach einem der vorhergehenden Ansprüche, **dadurch gekennzeichnet**,
daß der Streifen (12) zwischen Preßzapfen (8) des Unterteiles (3), welche in ihrer Höhe Schneid-Klemmkontakte (6) des als Kontaktträger ausgebildeten Unterteiles (3) überragen, und dem als Preßplatte dienenden Oberteil (4) eingeklemmt ist.

7. Flachleitungsverbindereinheit nach einem der vorhergehenden Ansprüche, **dadurch gekennzeichnet**,
daß der Streifen (12) in einem durch die Anzahl der aneinandergereihten Flachleitungsverbinder (2) bestimmten Abstand mit jeweils zwei parallelen, voneinander in Abhängigkeit von der Höhe von Anschlußstiften (7) beabstandeten Querrillen (13,14) zur Faltungserleichterung versehen ist.

8. Flachleitungsverbindereinheit nach einem der vorhergehenden Ansprüche, **dadurch gekennzeichnet**, daß die Lange des Streifens (12) etwas großer gewählt ist als die zweifache Länge der von den Flachleitungsverbindern (2) gebildeten Stange (18).

## Claims

1. Flat-cable connector unit (1) having a plurality of identical flat-cable connectors (2), which respectively comprise a lower part (3) and an upper part (4), which can be connected to the latter, for the clamping in of a flat cable (5) and are open on two mutually opposite longitudinal sides for the flat cable (5) to leave, characterized in that, for forming the unit between the lower part (3) and the upper part (4) of the flat-cable connectors (2) arranged in series with their longitudinal sides against one another, there is clamped in a strip (12) of paper, the ends (15, 16) of which, protruding at both ends of the block (18) thus formed, are folded around to an outer side (19) of the block (18) opposite the clamped-in strip (12) and are releasably joined to each other.

2. Flat-cable connector unit according to Claim 1, characterized in that the strip (12) consists of a stiff, thick paper or cardboard.

3. Flat-cable connector unit according to Claim 1 or 2, characterized in that the strip ends (15, 16) are joined to each other by a self-adhesive marking tag (17) of paper.

4. Flat-cable connector unit according to one of Claims 1 to 3, characterized in that the width of the strip (12) is approximately equal to the width of the flat cable (5).

5. Flat-cable connector unit according to one of the preceding claims, characterized in that the strip ends (15, 16) are folded around to an outer side (19) of the block (18), formed by terminal pins (7), and in the state in which they are joined to each other, cover the terminal pins (7).

6. Flat-cable connector unit according to one of the preceding claims, characterized in that the strip (12) is clamped in between pressing studs (8) of the lower part (3), which in their height protrude above insulation displacement contacts (6) of the lower part (3), designed as a contact carrier, and the upper part (4), serving as a pressing plate.

7. Flat-cable connector unit according to one of the preceding claims, characterized in that the strip (12) is provided at a spacing determined by the number of flat-cable connectors (2) arranged in series against one another with in each case two parallel transverse grooves (13, 14), for making folding easier, which are spaced apart from each other according to the height of terminal pins (7).

8. Flat-cable connector unit according to one of the preceding claims, characterized in that the length of the strip (12) is chosen to be slightly greater than twice the length of the block (18) formed by the flat-cable connectors (2).

## Revendications

1. Unité de connexion pour câble plat (1) avec plusieurs connecteurs identiques pour câble plat (2), composés respectivement d'une partie inférieure (3) et d'une partie supérieure (4), qui peut être raccordée à cette dernière pour serrer un câble plat (5), et ouverts sur deux côtés longitudinaux qui se font face pour permettre la sortie du câble plat (5)
**caractérisée par le fait que**, pour former l'unité, une bande (12) de papier est serrée entre la partie inférieure (3) et la partie supérieure (4) des connecteurs pour câble plat (2) qui ont été alignés longitudalement les uns à côté les autres, les extrémités (15, 16) de la bande, qui dépassent aux deux extrémités de la barrette (18) ainsi formée, étant pliées vers un côté extérieur opposé à la bande serrée (12) et assemblées l'une à l'autre d'une façon amovible.

2. Unité de connexion pour câble plat selon la revendication 1
**caractérisée par le fait que** la bande (12) est constituée d'un papier ou carton rigide et épais.

3. Unité de connexion pour câble plat selon l'une des revendications 1 ou 2
**caractérisée par le fait que** les extrémités (15, 16) de la bande sont assemblées l'une à l'autre par une étiquette autocollante de repérage (17) en papier.

4. Unité de connexion pour câble plat selon l'une des revendications 1 à 3
**caractérisée par le fait que** la largeur de la bande (12) est approximativement égale à la largeur du câble plat (5).

5. Unité de connexion pour câble plat selon l'une des revendications précédentes
**caractérisée par le fait que** les extrémités (15, 16) de la bande sont repliées vers un des côtés extérieurs (19) de la barrette (18) comportant des broches de raccordement (7) et recouvrent, dans leur état assemblé, les broches de raccordement (7).

6. Unité de connexion pour câble plat selon l'une des revendications précédentes
**caractérisée par le fait que** la bande (12) est serrée entre des tenons de pression (8) de la partie inférieure (3), lesquels dépassent, en raison de leur longueur, les contacts à découpage de l'isolant et serrage (6) de la partie inférieure (3), formant support de contact, et la partie supérieure (4) qui sert de plaque de serrage.

7. Unité de connexion pour câble plat selon l'une des revendications précédentes
**caractérisée par le fait qu'**à une distance mutuelle déterminée par le nombre de connecteurs pour câble plat (2) qui ont été alignés les uns à côté les autres, la bande (12) comporte deux rainures transversales parallèles (13, 14) dont l'écartement réciproque dépend de la hauteur des broches de raccordement (7) et qui servent à faciliter le pliage de la bande.

8. Unité de connexion pour câble plat selon l'une des revendications précédentes
**caractérisée par le fait que** la bande (12) est un peu plus longue que le double de la longueur de la barrette (18) formée par les connecteurs pour câble plat (2).
